# EUROPÄISCHE PATENTANMELDUNG

(11) **EP 0 895 207 A2**
(43) Veröffentlichungstag der Anmeldung: **03.02.1999**
(21) Anmeldenummer: 98111299.8
(22) Anmeldetag: 19.06.1998
(51) Int. Cl.: G08B 13/24

(54) **Verfahren und Vorrichtung zur Wicklung einer Sende- oder Empfangsspule für ein elektronisches Artikelüberwachungssystem**

(30) Priorität: 29.07.1997 DE 19732558
(71) Anmelder: Meto International GmbH, 69434 Hirschhorn/Neckar (DE)
(72) Erfinder: Nolte, Rainer, 35647 Waldsolms-Griedelbach (DE)
(74) Vertreter: Andres, Angelika Maria

(57) **Zusammenfassung**

Die Erfindung betrifft ein Verfahren und eine Vorrichtung (1) zur Wicklung einer Sendespule (2) oder einer Empfangsspule (3) für ein elektronisches Artikelüberwachungssystem.

Der Erfindung liegt die Aufgabe zugrunde, ein Verfahren und eine Vorrichtung (1) vorzuschlagen, die eine einfache und kostengünstige Wicklung einer Sendespule (2) oder einer Empfangsspule (3) für die elektronische Artikelüberwachung ermöglichen.

Die Aufgabe wird hinsichtlich des Verfahrens dadurch gelöst, daß ein Trägermaterial (4) für die Sendespule (2) und/oder Empfangsspule (3) bereitgestellt wird, wobei das Trägermaterial (4) eine erste Seitenfläche (6a) und eine zweite gegenüberliegende Seitenfläche (6b) aufweist und zumindest in den äußeren Bereichen (5) der einen Seitenfläche (6a; 6b) eine umlaufende Nut (8) aufweist, und daß ein elektrisch leitfähiger Draht (7) maschinell in die umlaufende Nut (8) eingebracht wird.

## Beschreibung

Die Erfindung betrifft ein Verfahren und eine Vorrichtung zur Wicklung einer Sende- oder Empfangsspule für ein elektronisches Artikelüberwachungssystem.

Systeme zum Zwecke der elektronischen Artikelüberwachung sind mittlerweile in Kaufhäusern und Lagern weit verbreitet. Durch die Installation von Artikelüberwachungssystemen lassen sich Inventurverluste, die durch Diebstähle bedingt sind, entscheidend vermindern. Üblicherweise finden sich derartige Systeme im Ein- bzw. Ausgangsbereich der elektronisch gesicherten Verkaufs- oder Lagereinrichtungen.

Ein elektronisches Artikelüberwachungssystem besteht aus zumindest einer Sendespule und einer Empfangsspule. Mittels der Sendespule wird ein elektromagnetisches Feld in die Überwachungszone abgestrahlt. Befindet sich innerhalb der überwachten Zone ein elektronisches Sicherungselement, so wird dieses durch das Feld der Sendespule zur Aussendung eines charakteristischen Signals angeregt. Dieses charakteristische Signal wird nachfolgend von der Empfangsspule detektiert und zwecks Auswertung an eine Auswerteeinheit weitergeleitet. In der Auswerteeinheit wird die Form des charakteristischen Signals mit einer vorgegebenen Signalform verglichen. Stimmen beide Signalformen überein, wird dies als unerlaubter Aufenthalt eines gesicherten Artikels in der Überwachungszone interpretiert; ein Alarm zeigt dem Bedienpersonal den Diebstahl an.

Um einen möglichst großen Raumbereich mittels des Artikelüberwachungssystems erfassen zu können, ist die Sendespule, die üblicherweise eine Vielzahl von Windungen aufweist, in den Außenbereichen eines Trägermaterials angeordnet. Bislang wird das Wickeln und Befestigen der Sendespule an dem Trägermaterial mittels eines relativ aufwendigen und zeitintensiven Verfahrens durchgeführt: Das Trägermaterial für die Spulen wird auf einer rotierenden Bearbeitungsstation fixiert, und durch Drehen der Bearbeitungsstation wird der Draht der Sendespule um entsprechend in den Außenbereichen des Trägermaterials angeordnete Stifte gewickelt. Anschließend wird die Spule durch Verkleben oder durch weitere mechanische Fixierungen an dem Trägermaterial festgemacht. Ein Entfernen von der Bearbeitungsstation ist erst möglich, nachdem der Klebstoff vollständig getrocknet ist, da die einzelnen Windungen der Spule sich ansonsten in unerwünschter Weise relativ zueinander verschieben.

Der Erfindung liegt die Aufgabe zugrunde, ein Verfahren und eine Vorrichtung vorzuschlagen, die eine einfache und kostengünstige Wicklung einer Sendespule oder einer Empfangsspule für ein elektronisches Artikelüberwachungssystem ermöglichen.

Die Aufgabe wird hinsichtlich des Verfahrens dadurch gelöst, daß ein Trägermaterial für die Sende- und/oder Empfangsspule bereitgestellt wird, wobei das Trägermaterial eine erste Seitenfläche und eine zweite gegenüberliegende Seitenfläche aufweist und zumindest in den äußeren Bereichen der einen Seitenfläche eine umlaufende Nut besitzt, und daß ein elektrisch leitfähiger Draht maschinell in die umlaufende Nut eingebracht wird.

Gemäß einer vorteilhaften Weiterbildung des erfindungsgemäßen Verfahrens wird das Trägermaterial auf eine Bearbeitungsstation aufgelegt, und der Draht wird von einem bezüglich der Bearbeitungsstation beweglich angeordneten Applikator in die Windungen der umlaufenden Nut hineingedrückt. Erfindungsgemäß rotiert also nicht mehr -wie aus dem Stand der Technik allgemein bekannt- die Bearbeitungsstation mit aufgelegtem Trägermaterial, sondern ein Applikator wird der umlaufenden Nut nachgeführt und drückt den Draht sukzessive in die Nut. Hierdurch wird einerseits der Platzbedarf für die Bearbeitungsstation erheblich reduziert, andererseits wird der Draht durch das Hineindrücken in die Nut vorfixiert. Infolge der Vorfixierung des Drahtes in der Nut kann das Trägermaterial mit aufgewickelter Spule sofort nach Beendigung des Wicklungsprozesses von der Bearbeitungsstation abgenommen und zur Weiterverarbeitung bereitgestellt werden.

Bezüglich der Vorrichtung wird die Aufgabe dadurch gelöst, daß das Trägermaterial in den äußeren Bereichen zumindest einer der beiden Seitenflächen eine stetig umlaufende Nut mit mehreren nebeneinander auf Lücke angeordneten Windungen aufweist; weiterhin ist ein Applikator zum Einbringen eines elektrisch leitfähigen Drahtes in die umlaufende Nut des Trägermaterials vorgesehen; eine Steuer-/Regeleinheit kontrolliert die Relativbewegung zwischen Applikator und Trägermaterial derart, daß der Draht sukzessive in die Windungen der umlaufenden Nut hineingedrückt wird.

Eine vorteilhafte Weiterbildung der erfindungsemäßen Vorrichtung schlägt eine Bearbeitungsstation vor, auf der das Trägermaterial derart befestigt ist, daß die Oberfläche mit der umlaufenden Nut frei zugänglich ist; desweiteren ist ein Führungselement für den Applikator vorgesehen, dessen Form im wesentlichen der Form einer der Windungen der umlaufenden Nut entspricht, wobei der Applikator auf dem Führungselement umläuft.

Der Applikator besteht gemäß einer kostengünstigen Ausgestaltung der erfindungsgemäßen Vorrichtung aus einer Führungsscheibe mit einer mittig angeordneten, rillenförmigen Vertiefung und aus einem in Umlaufrichtung des Applikators hinter der Führungsscheibe angeordneten Eindrückelement, wobei der Draht mittels der Führungsscheibe stets oberhalb der umlaufenden Nut des Trägermaterials positioniert ist und durch das nachfolgende, auf dem Trägermaterial aufliegende Eindrückelement in die Nut hineingedrückt wird.

Als besonders vorteilhaft hat es sich herausgestellt, wenn es sich bei dem Führungselement um eine Schiene handelt, die eine im wesentlichen ovale Form aufweist. Ist diese Schiene stromführend ausgestaltet, so kann sie weiterhin zur Stromversorgung von elektrisch betätigten Einrichtungen dienen, die an dem umlaufenden Applikator angebracht sind. Bei einer derartigen Vorrichtung handelt es sich beispielsweise um eine Spendeeinrichtung für Kleber.

Eine vorteilhafte Ausführungsform der erfindungsgemäßen Vorrichtung sieht vor, daß es sich bei dem Antrieb für den Applikator um einen Zahnriemenantrieb handelt, wobei der Zahnriemen über zwei Riemenscheiben geführt ist, die im Abstand d zueinander angeordnet sind, und daß ein in einem gewissen Rahmen flexibles Verbindungselement vorgesehen ist, das eine kraftschlüssige Verbindung zwischen Zahnriemen und Applikator herstellt. Das Verbindungselement besteht vorzugsweise aus einer Zahnradkette, die derart an dem Zahnriemen befestigt ist, daß sie in den Bereichen der stärksten Krümmung der Umlaufbahn des Applikators zumindest noch dieselbe Länge aufweist, wie das entsprechende Bahnstück des Zahnriemens.

Wie bereits an vorhergehender Stelle eingehend erläutert, weist die umlaufenden Nut mehrere Windungen auf, die auf Lücke nebeneinander angeordnet sind. Damit der Draht kontinuierlich in die Nut eingelegt werden kann, muß folglich nach jedem Umlauf die Position des Applikators bezüglich der Führung um die Distanz zur nächsten Windung verschoben werden. Um dies sicherzustellen, ist gemäß einer vorteilhaften Weiterbildung der erfindungsgemäßen Vorrichtung ein Sensor vorgesehen, der der Regeleinheit Information über die momentane Position des Applikators bezüglich der Windungen der umlaufenden Nut liefert, wobei die Regeleinheit den Applikator mittels eines Linearantriebs stets derart nachführt, daß der Draht sukzessive in die Windungen der umlaufenden Nut hineingedrückt wird. Bei dem Sensor kann es sich beispielsweise um einen mechanischen Sensor handeln, der stets in einer Windung der Nut versetzt zum Applikator umläuft. Selbstverständlich kann anstelle des mechanischen Sensors auch ein optischer Sensor benutzt werden.

Gemäß einer vorteilhaften Weiterbildung der erfindungsgemäßen Vorrichtung ist dem Applikator eine Spendevorrichtung zugeordnet, die zumindest in gewissen zeitlichen oder räumlichen Abständen Kleber auf den in die Nut hineingedrückten oder hineinzudrückenden Draht aufbringt, so daß der Draht in der umlaufenden Nut des Trägermaterials fixiert ist.

Je nach Geschwindigkeit, mit der der Draht dem Applikator momentan gerade zugeführt werden kann und je nach momentaner Umlaufgeschwindigkeit des Applikators auf seiner durch die ovale Führungsschiene festgelegten Umlaufbahn, wirken unterschiedliche Spannungen auf den Draht. Um die unterschiedlichen Spannungen während des Wickelprozesses auszugleichen, sieht eine vorteilhafte Ausgestaltung der erfindungsgemäßen Vorrichtung eine Puffereinheit vor. Diese stellt sicher, daß der Draht am Applikator mit einer im wesentlichen konstanten Spannung bereitgestellt wird.

Insbesondere handelt es sich bei der Puffereinheit um eine an einer Führungsschiene beweglich angeordnete Führungsscheibe (Umlenkrolle) mit mittig angeordnetem Einschnitt zur Führung des Drahtes. Die Führungsscheibe ist weiterhin exzentrisch gelagert, d.h., die Einlaufrichtung bleibt immer erhalten, während sich der Auslauf der Führungsscheibe stets der momentanen Position des Applikators anpaßt.

Die Puffereinheit hat folgende Funktion: Steht viel Draht zur Verfügung, so wird die Führungsscheibe nach oben bewegt - quasi speichert sie also Draht. Sobald weniger Draht zur Verfügung steht - sei es, daß momentan weniger Draht von der Verdrillungsstation zur Verfügung gestellt werden kann oder sei es, daß der Applikator auf den geraden Streckenbereichen eine größere Geschwindigkeit hat als auf den gekrümmten Streckenbereichen -, bewegt sich die Führungsscheibe nach unten und liefert auf diese Weise zusätzlich zu der üblichen Drahtzufuhr noch die zuvor gespeicherte Drahtmenge. Wird die Drahtzufuhr drastisch reduziert, und bewegt sich infolge dessen die Führungsscheibe unter eine- untere Markierung, so liefert ein entsprechend angeordneter Sensor ein Signal an die Regeleinheit, die daraufhin die Umlaufgeschwindigkeit des Applikators reduziert, oder den Umlauf des Applikators gänzlich stoppt.

Es hat sich im Bereich der elektronischen Artikelsicherung als besonders vorteilhaft herausgestellt, wenn als Material für die Sendespule Litzedraht verwendet wird. Litze-Draht besteht aus mehreren Einzeldrähten, die miteinander verdrillt sind. Litze-Draht hat den Vorteil, daß sich hier der Skin-Effekt kaum bemerkbar macht, während dieser Effekt bei üblichem Draht zu einem starken Anwachsen des Widerstandes bei hohen Frequenzen führt.

Dieser Litzedraht kann entweder als fertiges Produkt zugekauft werden, er kann jedoch auch mittels einer Verdrillungsstation hergestellt werden, die vorzugsweise integraler Bestandteil der erfindungsgemäßen Vorrichtung ist. So wird gemäß einer vorteilhaften Ausgestaltung der erfindungsgemäßen Vorrichtung vorgeschlagen, daß es sich der Verdrillungsstation um eine rotierende Unterlage handelt, auf der entsprechend der Anzahl der zu verdrillenden Drähte Spulen mit Einzeldrähten angeordnet sind, und daß die Einzeldrähte bzw. die verdrillten Drähte durch ein Führungsrohr gezogen werden, das im wesentlichen zentral oberhalb der rotierenden Unterlage angeordnet ist. Der Litzedraht, der z.B. von der unterhalb der erfindungsgemäßen Vorrichtung angeordneten Verdrillungsstation bereitgestellt wird, wird dann anschließend über die Puffereinheit dem Applikator zugeführt.

Die Erfindung wird anhand der nachfolgenden Figuren näher erläutert. Es zeigt:
Fig. 1: eine Draufsicht auf das Trägermaterial mit montierter Sendespule,
Fig. 2: eine Draufsicht auf das Trägermaterial mit montierten Empfangsspulen,
Fig. 3: eine perspektivische Darstellung einer vorteilhaften Ausgestaltung der erfindungsgemäßen Vorrichtung,
Fig. 4: eine Draufsicht auf den Antrieb des Applikators,
Fig. 5: eine Darstellung des Applikators und
Fig. 6: einen Querschnitt durch den Applikator inklusive Antrieb.

In Fig. 1 ist eine Draufsicht auf das Trägermaterial 4 eines elektronischen Artikelüberwachungssystems 1 mit montierter Sendespule 2 dargestellt. Die strukturierte Seitenfläche 6a des Trägermaterials 4 weist eine kanalförmige, stetig umlaufende Nut 8 auf, wobei die einzelnen Windungen 9 der Nut 8 nebeneinander auf Lücke angeordnet sind. Die Nut 8 befindet sich in den äußeren Bereichen 5 des Trägermaterials 4, wodurch erreicht wird, daß das von der Sendespule 2 emittierte elektromagnetische Feld einen möglichst großen Raumbereich erfaßt.
Fig. 2 zeigt eine Draufsicht auf das Trägermaterial 4 des elektronischen Artikelsicherungssystems 1 mit montierten Empfangsspulen 3. Insbesondere hat jede der drei übereinander angeordneten Empfangsspulen 3 die Form einer liegenden "Acht", wodurch sich die Detektionsrate erheblich erhöhen läßt.

In Fig. 3 ist eine perspektivische Darstellung einer bevorzugten Ausgestaltung der erfindungsgemäßen Vorrichtung zu sehen. Das Trägermaterial 4 ist auf einer Bearbeitungsstation 10 - sprich Auflagefläche - fest justiert und zwar so, daß die Seitenfläche 6a mit der umlaufenden Nut 8 dem Applikator 11 zugewandt ist. Während das Trägermaterial 4 während der Montage des Drahtes 7 auf der Auflagefläche ruht, läuft der Applikator 11 auf der Schiene 14 um und drückt während der Umläufe den Draht 7 in die Nut 8. Die nach jedem Umlauf erforderliche seitliche Nachführung des Applikators 11 erfolgt mittels eines in der Nut 8 laufenden mechanischen Abtasters 22 und der Regeleinheit 12. Hierdurch wird sichergestellt, daß das den Draht 7 in die Nut 8 einbringende Eindrückelement 15 des Applikators 11 während des Montageprozesses exakt über der Nut 8 positioniert ist. Um den in der Nut 8 vorfixierten Draht 7 dauerhaft zu befestigen, wird in gewissen Abständen mittels einer Spendevorrichtung 23 Kleber 24 in die Nut 8 eingebracht, bevor der Draht 7 in die Nut 8 hineingedrückt wird.

Bei dem Draht 7 handelt es sich um einen Litze-Draht, der seitlich parallel zum Montageprozeß aus vier Einzeldrähten 32 hergestellt wird. Hierzu ist unterhalb der Auflagefläche eine rotierende Unterlage 28 angeordnet, auf der 4 Spulen 29 mit Einzeldrähten 32 montiert sind. Die Unterlage 28 wird von einem geregelten Motor angetrieben.

Die Einzeldrähte 32 werden über Umlenk- und Richtrollen in ein mittig angeordnetes, sich mit der Unterlage 28 mitdrehendes Führungsrohr 30 gezogen. In dem Führungsrohr 30 werden die Einzeldrähte 32 in einem Laufrad verdrillt gesammelt. Anschließend wird der Litze-Draht 7 über einen Zugmotor und eine Zugscheibe - beide sind in der Zeichnung nicht zu sehen, da sie sich auf der Rückseite der erfindungsgemäßen Vorrichtung befinden - geführt. Die Zugscheibe hat vorzugsweise einen keilförmigen, gummierten Einlauf. Durch entsprechende Wahl des Durchmessers der Zugscheibe läßt sich ein gleichmäßiger Zug auf den Draht 7 erreichen, ohne daß die Verwendung eines Gegendrucklager erforderlich wäre. Über die Puffereinheit 25 wird der Draht 7 dem Applikator 11 zugeführt.

Die Puffereinheit 25 besteht im wesentlichen aus einer Linearschiene, einer auf der Linearschiene 46 beweglich angeordneten Umlenkrolle 45 und einem Potentiometer, vorzugsweise einem Wendelpotentiometer. Die Umlenkrolle 45 ist exzentrisch gelagert. Durch diese Art der Lagerung wird erreicht, daß die Einlaufrichtung des Drahtes 7 stets erhalten bleibt, während sich der Auslauf des Drahtes 7 der jeweiligen Position des Applikators 11 anpaßt.

Gemäß einer vorteilhaften Ausgestaltung der erfindungsgemäßen Vorrichtung soll die Verdrillungsstation 27 im Normalfall eine konstante Menge Draht zur Verfügung stellen. Die Puffereinheit 25 ist über einen Seilzug und Gegengewicht so eingestellt, daß sie in diesem Normalfall in der höchsten Position gehalten wird. Entfernt sich der Applikator 11 auf seiner Umlaufbahn weiter vom Mittelpunkt des Trägermaterials 4 - erhöht sich also die Zugspannung auf den Draht 7 - so wird die Umlenkrolle 45 auf der Linearschiene 46 nach unten gezogen und treibt gleichzeitig das Wendelpotentiometer an. Die Meßdaten des Potentiometers werden an die Regeleinheit 12 geleitet, die entsprechend den Potentiometerwerten die Umlaufgeschwindigkeit des Applikators 11 auf der Führungsschiene 13 vermindert. Nähert sich der Applikator 11 auf seiner Umlaufbahn hingegen dem Mittelpunkt der Führungsschiene 13, bewegt sich die Umlenkrolle 45 auf der Linearschiene 46 nach oben und unter Einschaltung des Potentiometers wird die Umlaufgeschwindigkeit des Applikators 11 entsprechend erhöht.

Der Antrieb für den Applikator 11 ist detailliert in Fig. 4 dargestellt. Der Wagen 41, der den Applikator 11 trägt, läuft auf einem im wesentlichen ovalen Führungselement 13 um. Auf dem Wagen 41 ist ein Bock aufgesetzt, der U-förmig so ausgestaltet ist, daß er um das Trägermaterial 4 herumgreift, wenn es auf der Auflagefläche 10 justiert ist. Gut ersichtlich ist diese Ausgestaltung in Fig. 3 ersichtlich. Auf dem oberen Teil des Bocks befindet sich neben einer Spendevorrichtung 23 für Kleber 24 eine über einen Motor angetriebene Lineareinheit zur lagerichtigen Positionierung des Eindrückelements 15 bezüglich der umlaufenden Nut 8.

Bei dem Wagen 41 handelt es sich um einen sog. Doppeldrehschemel. Mit einem derartigen Wagen 41 wird erreicht, daß die innere Laufwagenkante unabhängig von dem jeweiligen Krümmungsradius der Umlaufbahn immer den gleichen Abstand zu dem antreibenden Zahnriemen 18 hat. Der Zahnriemen 18 selbst läuft über zwei Riemenscheiben 19, die zentrisch innerhalb des ovalen Führungselements 13 im Abstand d voneinander angeordnet sind. Eine der beiden Riemenscheiben 19 wird über einen drehzahlregelbaren Motor 44 angetrieben.

Der Wagen 41 ist über ein Verbindungselement 20 kraftschlüssig an den Zahnriemen 18 angekoppelt. Bei dem Verbindungselement 20 handelt es sich um eine Kette, deren Länge bezüglich der Ankopplungslänge des Zahnriemens 18 so bemessen ist, daß sie sich im Bereich der stärksten Krümmung des Zahnriemens 18 an diesen anschmiegt.

Über die Stromschiene 42, die innerhalb des ovalen Führungselements 13 und parallel zu diesem verläuft, erfolgt die Stromversorgung für die Spendevorrichtung 23 für den Kleber 24, die an dem Applikator befestigt ist. Über einen Transformator wird die Spannung auf die erforderliche Betriebsspannung für die Spendevorrichtung 23 hochtransformiert. Diese Transformation muß aus Gründen der Betriebssicherheit vorgenommen werden.

Fig. 5 zeigt eine perspektivische Ansicht des Applikators 11. Der einlaufende Litze-Draht 7 wird über die Führungsscheibe 16 zu dem Eindrückelement 15 geleitet. Über eine motorgesteuerte Linearführung und einen nicht gesondert dargestellten mechanischen oder optischen Sensor 22 wird die seitliche Position der Führungsscheibe 16 stets derart geändert, daß sich die Führungsscheibe 16 während des Montageprozesses stets oberhalb der Nut 8 befindet. Nachdem der Draht 7 in der Nut 8 angelangt ist, wird er von dem federnd gelagerten Eindrückelement 15 vollends in die Nut 8 hineingedrückt.

In Umlaufrichtung des Applikators 11 ist in Höhe des Eindrückelements 15 eine Spendevorrichtung 23 für Kleber 24 angeordnet, die in gewissen zeitlichen Abständen eine vorbestimmte Menge von Kleber 24 vorab in die Nut 8 einbringt. Die Abgabe des Klebers 24 wird über einen Motor gesteuert. Vorzugsweise wird als Kleber 24 ein Heißkleber verwendet. In diesem Fall besteht die Spendevorrichtung 23 aus einem Magazin 37 zur Zuführung des in Stabform vorliegenden Klebers 24 (Klebesticks) und einer Verflüssigungseinheit 39. Die Spendevorrichtung 23 wird über die Regeleinheit 12 aktiviert und gibt dann die vorbestimmte Menge Kleber 24 über die Düse 40 ab. Durch Puls-Pausentastung des Antriebsmotors für die Klebesticks lassen sich Menge und Häufigkeit der Klebepunkte beliebig einstellen.

In Fig. 6 ist ein Querschnitt des Applikators 11 mit integrierter Spendevorrichtung 23 zu sehen. Die seitliche Positionierung des Applikators 11 erfolgt über einen Linearantrieb, bestehend aus dem Stellmotor 46 und der Spindel 33. Stellmotor 46 und Spindel 33 sind über ein kardanisches Gelenk 48 miteinander gekoppelt. Die Spindel 33 wird in beiden Endbereichen gelagert. Die Verfahrstrecke des Applikators 11 entspricht der Breite der in mehreren Windungen 9 umlaufenden Nut 8. Durch Betätigung des Endschalters 10 wird der Regeleinheit 12 gemeldet, daß der Montageprozeß beendet ist; der Stellmotor 47 und die Antriebsmotoren für die Verdrillungsstation 27 und den Zahnriemen 18 werden ausgeschaltet.

Wie bereits an vorhergehender Stelle erwähnt, wird die korrekte Position des Eindrückelements 15 zur Nut 8 dem Stellmotor 47 über den mechanischen Sensor 22 geliefert. Dieser Sensor 22 ist parallel versetzt zu dem Eindrückelement 15 angeordnet und wird folgich stets in der nächstfolgenden Windung 9 der Nut 8 geführt. Der Applikator 11 ist höhenverstellbar ausgebildet. Weiterhin ist eine Druckfeder 51 vorgesehen, die dazu dient, die seitliche Lage des Applikators innerhalb gewisser Grenzen auszugleichen.

### Bezugszeichenliste

- 1: Überwachungssystem
- 2: Sendespule
- 3: Empfangsspule
- 4: Trägermaterial
- 5: äußerer Bereich
- 6: Seitenfläche
- 7: Draht
- 8: Nut
- 9: Windung
- 10: Bearbeitungsstation
- 11: Applikator
- 12: Regeleinheit
- 13: Führungselement
- 14: Schiene
- 15: Eindrückelement
- 16: Führungsscheibe
- 17: Antrieb
- 18: Zahnriemen
- 19: Zahnrad
- 20: Verbindungselement
- 21: Zahnradkette
- 22: Sensor
- 23: Spendevorrichtung
- 24: Kleber
- 25: Puffereinheit
- 26: Litze-Draht
- 27: Verdrillungsstation
- 28: rotierende Unterlage
- 29: Spule
- 30: Führungsrohr
- 31: Vertiefung
- 32: Einzeldraht
- 33: Spindel
- 34: Schalter für die Spendevorrichtung
- 35: Bock für die Spindel
- 36: Klebervorrat (Sticks)
- 37: Magazin für Kleber
- 38: Mikroschalter
- 39: Verflüssigungseinheit
- 40: Düse
- 41: Wagen
- 42: Stromschiene
- 43: Sichtloch
- 44: Antriebsmotor
- 45: Umlenkrolle
- 46: Linearschiene
- 47: Stellmotor
- 48: Kardanisches Gelenk
- 49: Lager
- 50: Endschalter
- 51: Druckfeder
- 52: Höhenverstellung
- 53: Mikroschalter
- 54: Kugelumlauflager

## Patentansprüche

1. Verfahren zur Wicklung einer Sendespule und oder einer Empfangsspule für ein elektronisches Artikelüberwachungssystem,
**dadurch gekennzeichnet,**
daß ein Trägermaterial (4) für die Sendespule (2) und/oder Empfangsspule (3) bereitgestellt wird, wobei das Trägermaterial (4) eine erste Seitenfläche (6a) und eine zweite gegenüberliegende Seitenfläche (6b) aufweist und zumindest in den äußeren Bereichen (5) der einen Seitenfläche (6a; 6b) eine umlaufende Nut (8) aufweist, und
daß ein elektrisch leitfähiger Draht (7) maschinell in die umlaufende Nut (8) eingebracht wird.

2. Verfahren nach Anspruch 1,
**dadurch gekennzeichnet,**
das Trägermaterial (4) auf eine Bearbeitungsstation (10) aufgelegt wird und
daß der Draht (7) von einem bezüglich der Bearbeitungsstation (10) beweglich angeordneten Applikator (11) in die Windungen (9) der umlaufenden Nut (8) hineingedrückt wird.

3. Vorrichtung zur Wicklung einer Sendespule und/oder einer Empfangsspule für ein elektronisches Artikelüberwachungssystem, wobei zumindest die Sendespule in den äußeren Bereichen einer der beiden Seitenflächen des Trägermaterials befestigt ist,
**dadurch gekennzeichnet,**
daß das Trägermaterial (4) in den äußeren Bereichen (5) zumindest einer der beiden Seitenflächen (6a; 6b) eine stetig umlaufende Nut (8) mit mehreren nebeneinander auf Lücke angeordneten Windungen (9) aufweist,
daß ein Applikator (11) zum Einbringen eines elektrisch leitfähigen Drahtes (7) in die umlaufende Nut (8) des Trägermaterials (4) vorgesehen ist, und
daß eine Regeleinheit (12) vorgesehen ist, die die Relativbewegung zwischen Applikator (11) und Trägermaterial (4) derart kontrolliert, daß der Draht (7) sukzessive in die Windungen (9) der umlaufenden Nut (8) hineingedrückt wird.

4. Vorrichtung nach Anspruch 3,
**dadurch gekennzeichnet,**
daß eine Bearbeitungsstation (10) vorgesehen ist, auf der das Trägermaterial (4) derart befestigt ist, daß die eine Seitenfläche (6a; 6b) mit der umlaufenden Nut (8) frei zugänglich ist, und
daß ein Führungselement (13) für den Applikator (11) vorgesehen ist, dessen Form im wesentlichen der Form einer der Windungen (9) der umlaufenden Nut (8) entspricht, und
daß der Applikator (11) auf dem Führungselement (13) umläuft.

5. Vorrichtung nach Anspruch 4,
**dadurch gekennzeichnet,**
daß der Applikator (11) aus einer Führungsscheibe (16) mit einer mittig angeordneten, rillenförmigen Vertiefung (31) und aus einem in Umlaufrichtung des Applikators (11) hinter der Führungsscheibe (16) angeordneten Eindrückelement (15) besteht, wobei der Draht (7) mittels der Führungsscheibe (16) stets oberhalb der umlaufenden Nut (8) des Trägermaterials (4) positioniert ist und durch das nachfolgende, auf dem Trägermaterial (4) aufliegende Eindrückelement (15) in die Nut (8) hineingedrückt wird.

6. Vorrichtung nach Anspruch 3, 4 oder 5,
**dadurch gekennzeichnet,**
daß es sich bei dem Führungselement (13) um eine Schiene (14) handelt, die eine im wesentlichen ovale Form aufweist.

7. Vorrichtung nach Anspruch 3, 4 oder 5,
**dadurch gekennzeichnet,**
daß es sich bei dem Antrieb (17) für den Applikator (11) um einen Zahnriemenantrieb handelt, wobei der Zahnriemen (18) über zwei Riemenscheiben (19) geführt ist, die im Abstand d zueinander angeordnet sind, und
daß ein in einem gewissen Rahmen flexibles Verbindungselement (20) vorgesehen ist, das die Verbindung zwischen Zahnriemen (18) und Applikator (11) herstellt.

8. Vorrichtung nach Anspruch 3,
**dadurch gekennzeichnet,**
daß ein Sensor (22) vorgesehen ist, der der Regeleinheit (12) Information über die momentane Position des Applikators (11) bezüglich der Windungen (9) der umlaufenden Nut (8) liefert, wobei die Regeleinheit (12) den Applikator (11) stets derart nachführt, daß der Draht (7) sukzessive in die Windungen (9) der umlaufenden Nut (8) hineingedrückt wird.

9. Vorrichtung nach Anspruch 3 oder 8,
**dadurch gekennzeichnet,**
daß dem Applikator (11) eine Spendevorrichtung (23) zugeordnet ist, die zumindest in gewissen zeitlichen oder räumlichen Abständen Kleber (24) auf den in die Nut (8) hineingedrückten oder hineinzudrückenden Draht (7) aufbringt, so daß der Draht (7) in der umlaufenden Nut (8) des Trägermaterials (4) fixiert ist.

10. Vorrichtung nach Anspruch 3,
**dadurch gekennzeichnet,**
daß eine Puffereinheit (25) vorgesehen ist, die sicherstellt, daß der Draht (7) dem Applikator (11) mit einer im wesentlichen konstanten Spannung zugeführt wird.

11. Vorrichtung nach Anspruch 3,
**dadurch gekennzeichnet,**
daß es sich bei dem Draht (7) um einen Litze-Draht (26) handelt, der aus mehreren Einzeldrähten (32) besteht, die miteinander verdrillt sind.

12. Vorrichtung nach Anspruch 11,
**dadurch gekennzeichnet,**
daß eine Verdrillungsstation (27) für die Einzeldrähte (32) vorgesehen ist, wobei die Verdrillungsstation (27) integraler Bestandteil der erfindungsgemäßen Vorrichtung (1) ist oder aber separat zu dieser angeordnet ist.

13. Vorrichtung nach Anspruch 12,
**dadurch gekennzeichnet,**
daß es sich der Verdrillungsstation (27) um eine rotierende Unterlage (28) handelt, auf der entsprechend der Anzahl der zu verdrillenden Einzeldrähte (32) Spulen (29) mit Einzeldrähten (32) angeordnet sind, und
daß die Einzeldrähte (32) bzw. die verdrillten Drähte (7) durch ein Führungsrohr (30) gezogen werden, das im wesentlichen zentral oberhalb der rotierenden Unterlage (28) angeordnet ist.
